# EUROPÄISCHE PATENTSCHRIFT

(11) **EP 0 952 086 B1**
(45) Veröffentlichungstag und Bekanntmachung des Hinweises auf die Patenterteilung: **14.01.2004**
(21) Anmeldenummer: 99105705.0
(22) Anmeldetag: 20.03.1999
(51) Int. Cl.: B65C 9/18

(54) **Vorrichtung zum Etikettieren und Wiegen von Verpackungen**
Apparatus for labelling and weighing packages
Dispositif pour étiqueter et peser des emballages

(30) Priorität: 20.04.1998 DE 19817576
(43) Veröffentlichungstag der Anmeldung: 27.10.1999
(73) Patentinhaber: Espera Werke GmbH, 47058 Duisburg (DE)
(72) Erfinder: Korthäuer, Manfred, 45479 Mühlheim (Ruhr) (DE)
(74) Vertreter: COHAUSZ & FLORACK

(56) Entgegenhaltungen:
- EP-A- 0 218 925
- WO-A-94/06689
- DE-A- 3 223 477
- DE-A- 4 031 891
- DE-A- 19 609 431

## Beschreibung

Die Erfindung betrifft eine Vorrichtung zum Etikettieren von einzelnen Packungen, insbesondere Lebensmittelpackungen, mit
- einer Vorschubeinheit zum horizontalen Transport der Packung,
- einer im Transportweg angeordneten Wägeeinheit. zum Wiegen der Packung,
- einer Druckeinrichtung zum Bedrucken eines auf einem Trägerstreifen lösbar angebrachten Etikettes,
- einer Aufbringeinheit zum Aufbringen des bedruckten Etikettes auf die Unterseite der Packung.

Etikettierautomaten dienen dem Zweck, auf Packungen, insbesondere Lebensmittelpackungen, Etiketten aufzubringen, auf denen u.a. der der Lebensmittelpackung zugeordnete Preis aufgedruckt ist. Es sind aus der Praxis Etikettiermaschinen bekannt, die das Etikett in herkömmlicher Weise von oben auf die Lebensmittelverpackung aufbringen. Es sind aber auch solche automatische Etikettiermaschinen aus der Praxis bekannt, bei denen das Etikett auf die Packungsunterseite aufgebracht wird.

Aus der DE 40 31 891 A1 ist es bekannt, Ober- und Unterseite von auf einer Vorschubeinheit transportierten Packungen wahlweise mit Selbstklebeetiketten zu etikettieren.

Die Durchführung der Etikettierung von unten gewinnt an Bedeutung, da Scannerkassen den Preis aus einem aufgedruckten Barcode lesen. Da insbesondere bei Fleischverpackungen dieser Barcode auf der Unterseite der Verpackungen angebracht werden sollte, damit die Packung an der Kasse nicht gedreht zu werden braucht, muß das Etikett auf der Packungsunterseite angebracht sein. Auch das Abspeichern weiterer Produktinformationen, wie z.B. Haltbarkeitsdauer oder Artikelnummer auf der Unterseite der Packung ist wünschenswert.

Solche bekannten automatischen Etikettieranlagen zum Aufbringen von Warenetiketten auf die Packungsunterseite sehen eine Öffnung in der Fläche vor, entlang der die Verpackung horizontal transportiert wird. Durch diese Öffnung wird das Etikett von unten zugefördert. Die Größe der Öffnung legt damit die Maximalgröße des aufzubringenden Etikettes fest. Bei solchen Ausführungsformen von Etikettieranlagen besteht das Problem, daß einerseits die Größe des aufzubringenden Etikettes begrenzt ist und daß andererseits an der Stelle, an der sich die Öffnung befindet, die Transportmittel für die Packung ausgespart werden müssen. Hierdurch kann es zur Unterbrechung des Packungstransports oder zu einem seitlichen Verschieben kommen. Darüber hinaus muß die Packung an der Unterseite eben sein, damit sie nicht an der Öffnung hängen bleibt oder in diese hineinfällt.

Zum Stand der Technik wird ferner auf die DE 32 23 477 A1 hingewiesen, welche eine Vorrichtung zum Etikettieren von einzelnen Gegenständen mit einer Vorschubeinheit zum Transport des Gegenstands, einer Aufbringeinheit zum Aufbringen des bedruckten, vom Trägerstreifen gelösten Etiketts auf den Gegenstand, wobei die Aufbringeinheit eine während des Aufbringungsvorgangs des Etiketts synchron mit dem Gegenstand angetriebene Walze aufweist.

Aus der EP-A-0218925 ist eine Etikettiervorrichtung bekannt, bei der das Etikett von einem Teil des Außenumfangs der Walze getragen auf die Packungsober- oder -unterseite zuführbar ist, und wobei der Etikettierpunkt im Scheitelpunkt der Walze liegt.

Der vorliegenden Erfindung liegt die Aufgabe zugrunde, eine Vorrichtung der eingangs genannten Art dahingehend weiterzuentwickeln, daß die Sicherheit gegen fehlerhaftes Etikettieren verbessert wird.

Diese Aufgabe wird erfindungsgemäß gelöst durch eine Vorrichtung zum Etikettieren von einzelnen Packungen, insbesondere Lebensmittelpackungen, mit
- einer Vorschubeinheit (1) zum horizontalen Transport der Packung,
- einer im Transportweg angeordneten Wägeeinheit (2) zum Wiegen der Packung,
- einer Druckeinrichtung zum Bedrucken eines auf einem Trägerstreifen lösbar angebrachten Etikettes (E),
- einer Aufbringeinheit zum Aufbringen des bedruckten Etikettes (E) auf die Unterseite der Packung,
wobei die Aufbringeinheit (3) eine während des Aufbringungsvorgangs des Etiketts (E) synchron mit der Packung angetriebene Walze (4) aufweist,
wobei das bedruckte Etikett vom Trägerstreifen gelöst und von einem Teil des Außenumfangs der Walze getragen auf die Packungsunterseite zuführbar ist,
wobei der Etikettierpunkt im Scheitelpunkt (S) der Walze (4) liegt und die Walze mit dem Scheitelpunkt (S) ihres Außenumfangs in horizontaler Verlängerung der Transportrichtung der Packung (P) angeordnet ist
und wobei die Druckeinrichtung (5) unterhalb der Walze (4) angeordnet ist, so daß das vom Trägerstreifen abgelöste Etikett von unten auf die Packung zuförderbar ist.

Die Walze bildet einen Teil des Transportsystems für die Packung, wobei sich die Walze während des Etikettierens synchron mit der Packung dreht. Hierdurch eignet sich diese Lösung für die Aufbringung von Etiketten beliebiger Größe auf die Unterseite der Packung. Dabei ist die Packung hinsichtlich der Form ihrer Unterseite nicht begrenzt, es können auch gebogene oder krumme Unterseiten mit dem Etikett versehen werden. Darüber hinaus ist die Etikettierposition auf der Verpackungsunterseite frei wählbar, da die räumliche Zuordnung zwischen dem Etikettendrucker und der Lage der Packung entlang der Walzenbreite einstellbar ist. Die erfindungsgemäße Lösung sieht somit als zentralen Gedanken vor, daß das Etikett nicht mehr komplett durch eine Öffnung befördert wird, sondern von seiner Vorderseite zu seiner Hinterseite hin bei in Bewegung befindlicher Packung auf deren Unterseite aufgewalzt wird. Der Drucker, insbesondere Thermodrucker, ist an der Unterseite des Systems angeordnet, so daß das von der Trägerrolle abgelöste Etikett von unten auf die Verpackung zugefördert wird.

Ein weiterer Vorteil ist, daß durch diese Anordnung eine Kombination des erfindungsgemäßen Bedruckens von der Warenunterseite her mit einem weiteren von oben arbeitenden Drucker für ein Etikett auf der Warenoberseite möglich ist. Hierdurch ergibt sich der besondere Vorteil, daß ein erstes Etikett, welches für den Kunden wichtige Informationen, beispielsweise den Warenpreis enthält, auf der Sichtseite der Packung, und das zweite, den Preis in codierter, maschinenlesbarer Form enthaltende Etikett auf der Warenunterseite für den Barcodeleser der Scannerkasse erfaßbar angeordnet ist.

Bevorzugt ist die als Aufbringeinheit dienende Walze als Trommel ausgebildet, welche über einen entsprechend dimensionierten Ventilator mit Unterdruck versorgt wird. Durch den Unterdruck wird das Etikett auf der Walzenoberfläche während des Zuführvorgangs auf die Verpackungsunterseite festgehalten, haftet jedoch an der Walzenoberfläche nicht klebend an. Hierzu ist in einer weiteren Ausgestaltung die Walzenoberfläche mit einer haftungsverhindernden Silikonbeschichtung versehen.

Entsprechend der Größe der aufzubringenden Etiketten beinhaltet die Trommeloberfläche mehr oder weniger viele Löcher in einer entsprechend dichten Anordnung.

Eine weitere Ausführungsform sieht vor, daß auf der Walzenoberfläche eine Vertiefung ausgebildet ist, die mit einem Etikettenfänger zusammenwirkt. Hierdurch werden versehentlich auf der Walzenoberfläche befindliche Etiketten, die nicht von einer Packung mitgenommen wurden, vom Etikettenfänger abgenommen, der verhindert, daß das Etikett ein weiteres Mal umläuft. Dieser Etikettenfänger sitzt in Laufrichtung hinter dem Etikettierpunkt.

Falls sich das Etikett beim Bedrucken nicht komplett vom Trägerpapier löst, wirkt eine nach einer weiteren Ausgestaltung vorgesehene Etikettentrennhilfe dahingehend, daß sie mit einem Luftstrom auf die Abstreifkante des Druckers bläst und damit bewirkt, daß das Etikett vom Trägerpapier getrennt und in Richtung auf die Etikettierwalze geblasen wird.

Eine weitere bevorzugte Ausführungsform sieht vor, daß eine Stützrolle zwischen Transporteinrichtung und Etikettierwalze vorgesehen ist. Die Verpackung läuft über diese Rolle. Sie verhindert, daß sich die Packung beim Übergang von der Transportvorrichtung zur Etikettierwalze verschiebt oder dreht. Bevorzugt ist diese Rolle aus einem Material mit einer weichen Oberfläche gestaltet, ebenso wie in einer weiteren bevorzugten Ausführungsform die Etikettierwalze.

In einer weiteren Ausgestaltung der Erfindung ist vorgesehen, daß sich hinter der Etikettierwalze eine weitere Rolle befindet. Diese ist vorzugsweise mit einer Drehzahl angetrieben, die bewirkt, daß die Umfangsgeschwindigkeit der weiteren Rolle größer ist als die Vorschubgeschwindigkeit der Packung. Diese weitere Rolle dient dem Zweck, das Etikett nach dem eigentlichen Etikettiervorgang zusätzlich auf die Packungsunterseite aufzubürsten. Hierdurch kann einem nicht vollständigen Anhaften nach dem Etikettiervorgang hingegengewirkt werden. Wenn z.B. eine Ecke etwas absteht, kann das Etikett im Folge des weiteren Transportes haften bleiben. Dieser Gefahr beugt die weitere Rolle vor.

Die Erfindung wird im folgenden anhand einer ein Ausführungsbeispiel darstellenden Zeichnung näher erläutert.

Dabei zeigen:
- Fig. 1: eine Ausführungsform einer erfindungsgemäßen Etikettierungsvorrichtung gemäß Ausführungsbeispiel, in seitlicher Gesamtansicht
- Fig. 2: die Vorrichtung nach Fig. 1 in Draufsicht
- Fig. 3: einen Ausschnitt der Vorrichtung nach Fig. 1 im Bereich der Etikettierwalze.

Fig. 1 zeigt eine Vorrichtung zum Etikettieren von Packungen, insbesondere von Lebensmittelpackungen. Die (in Fig. 1 nicht dargestellten) Packungen P (siehe Fig. 3) laufen von rechts nach links in Fig. 1 auf der Oberfläche einer horizontalen Transportbahn ein. Die horizontale Bahn besteht aus drei Abschnitten 1,2,3, wobei Abschnitt 1 eine Zuförderstrecke ist, Abschnitt 2 ein Wägeabschnitt und Abschnitt 3 ein Abschnitt ist, in dem ein bedrucktes Etikett auf die Packung aufgebracht wird. Hierzu dient eine auf der Oberseite der Transportbahn befindliche erste Druckeinrichtung 6, mittels der auf die Warenoberseite ein Etikett aufbringbar ist, und eine zweite, auf die Verpackungsunterseite wirkende Druckeinrichtung 5, mittels der in noch zu beschreibender Weise auf die Verpackungsunterseite ein Etikett aufgebracht wird.

Nach dem Aufbringen der Etiketten durchläuft die Packung eine Wegförderstrecke 7. Diese enthält eine als Bürste ausgebildete weitere Rolle 9. Sie ist mit einer Drehzahl angetrieben die so bemessen ist, daß die Umfangsgeschwindigkeit der weiteren Rolle 9 größer ist als die Vorschubgeschwindigkeit der Packung beim Auslauf aus der Etikettiereinheit.

Die Druckvorrichtung 6 arbeitet in herkömmlicher Weise, d.h. daß mittels eines beweglichen Zylinders das bedruckte Etikett auf die Oberseite der Packung aufgebracht wird.

Die Funktionsweise der Druckvorrichtung für das Etikett für die Packungsunterseite ist im Zusammenhang mit Fig. 3 näher dargestellt und wird im folgenden beschrieben:

Die Packung P wird im Bereich des Abschnittes 3 von einem Förderband in Pfeilrichtung gefördert. Am Ende der Förderstrecke 3 ist eine als Aufbringungseinheit für bedruckte Etiketten wirkende Etikettierwalze 4 angeordnet, die sich in Pfeilrichtung dreht. Die Walze 4 ist als Hohlwalze ausgebildet und trägt an einer Stirnseite einen nicht dargestellten Ventilator zur Erzeugung eines Unterdrucks im Inneren der Walze. Auf der Unterseite der Etikettierwalze 4 ist ein Druckwerk 5 angeordnet, dem von einer nicht näher dargestellten Bonrolle ein auf einem Träger lösbar angeordnetes Etikett E zugeführt wird. Das als Thermodrucker ausgeführte Druckwerk 5 arbeitet mit einer Abstreifeinrichtung zusammen, die das Etikett vom Trägerstreifen löst und mit seiner Beschichtungsseite nach außen auf die Mantelfläche der Etikettierwalze 4 bewegt. Von dort aus wird es entlang des Umfangs der Mantelfläche der Etikettierwalze 4 in Pfeilrichtung auf die Unterseite der Packung P weitergefördert.

Zwischen Transportvorrichtung 3 und Etikettierwalze 4 ist eine Stützrolle 8 vorgesehen, an der oberseitig die Packung entlang geführt wird und in deren zur Etikettierwalze 4 gebildeten Zwischenraum das Etikett E transportiert wird. Auslaufseitig ist zwischen Etikettierwalze 4 und Wegförderstrecke 7 eine weitere Rolle 9 vorgesehen. Während die Stützrolle 8 verhindert, daß sich die Packung beim Übergang von der Transportvorrichtung 3 zur Etikettierwalze verschiebt oder dreht, dient die weitere Rolle 9 dem Zweck, daß das bereits aufgebrachte Etikett noch einmal zusätzlich aufgebürstet wird. Hierdurch wird verhindert, daß das Etikett, wenn es nicht vollständig haftet, im weiteren Verlauf des Packungstransportes hängen bleibt.

Die Etikettierwalze 4 dreht sich mittels eines Stellmotors angetrieben synchron zum Packungsvorschub, so daß das bedruckte Etikett von seiner Vorderseite zur Hinterseite hin im Scheitelpunkt S beginnend auf die Unterseite der Packung P aufgewalzt wird und dabei durch die Gewichtskraft der Packung angepreßt wird.

Die beschriebene Ausführung ist für kleine und große Packungen geeignet, um diese auf ihrer Unterseite zu etikettieren. Dabei ist die Art der Topologie der Packungsunterseite weniger wichtig, so daß auch gebogene oder krumme Unterseiten etikettierbar sind. Darüber hinaus kann der Etikettierschlitz über die gesamte Breite des Transportsystems ausgedehnt werden, so daß durch eine Verschiebung des Druckers die Etikettenposition quer zur Laufrichtung beliebig einstellbar ist.

## Patentansprüche

1. Vorrichtung zum Etikettieren von einzelnen Packungen, insbesondere Lebensmittelpackungen, mit
- einer Vorschubeinheit (1) zum horizontalen Transport der Packung,
- einer im Transportweg angeordneten Wägeeinheit (2) zum Wiegen der Packung,
- einer Druckeinrichtung zum Bedrucken eines auf einem Trägerstreifen lösbar angebrachten Etikettes (E),
- einer Aufbringeinheit zum Aufbringen des bedruckten Etikettes (E) auf die Unterseite der Packung,
wobei die Aufbringeinheit (3) eine während des Aufbringungsvorgangs des Etiketts (E) synchron mit der Packung angetriebene Walze (4) aufweist,
wobei das bedruckte Etikett vom Trägerstreifen gelöst und von einem Teil des Außenumfangs der Walze getragen auf die Packungsunterseite zuführbar ist,
wobei der Etikettierpunkt im Scheitelpunkt (S) der Walze (4) liegt und die Walze mit dem Scheitelpunkt (S) ihres Außenumfangs in horizontaler Verlängerung der Transportrichtung der Packung (P) angeordnet ist und wobei die Druckeinrichtung (5) unterhalb der Walze (4) angeordnet ist, so daß das vom Trägerstreifen abgelöste Etikett von unten auf die Packung zuförderbar ist.

2. Vorrichtung nach Anspruch 1,
**dadurch gekennzeichnet, daß**
die Druckeinrichtung (5) eine Thermodruckeinrichtung ist.

3. Vorrichtung nach einem der vorhergehenden Ansprüche,
**dadurch gekennzeichnet, daß**
die Walze (4) unterdruckbeaufschlagt ist.

4. Vorrichtung nach einem der vorhergehenden Ansprüche,
**dadurch gekennzeichnet, daß**
die Walze (4) auf ihrem Außenumfang an die Größe des aufzubringenden Etiketts angepaßte Löcher bzw. Lochmuster aufweist.

5. Vorrichtung nach einem der vorhergehenden Ansprüche,
**dadurch gekennzeichnet, daß**
die Walze (4) mindestens eine entlang ihres Außenumfangs verlaufende Vertiefung aufweist.

6. Vorrichtung nach einem der vorhergehenden Ansprüche,
**dadurch gekennzeichnet, daß**
die Oberfläche der Walze (4) mindestens teilweise mit einem haftungsverhindernden Belag, insbesondere mit Silikon, beschichtet ist.

7. Vorrichtung nach einem der vorhergehenden Ansprüche,
**dadurch gekennzeichnet, daß**
zwischen Vorschubeinheit (1) und Walze (4) eine den Packungstransport unterstützende Rolle (8) vorgesehen ist.

8. Vorrichtung nach Anspruch 7,
**dadurch gekennzeichnet, daß**
die Rolle (8) eine weiche Oberflächenbeschichtung aufweist.

9. Vorrichtung nach einem der vorhergehenden Ansprüche,
**dadurch gekennzeichnet, daß**
die Druckeinrichtung eine das Etikett vom Trägerpapier trennende Trennvorrichtung aufweist.

10. Vorrichtung nach einem der vorhergehenden Ansprüche,
**dadurch gekennzeichnet, daß**
auslaufseitig hinter der Walze (4) eine weitere Rolle (9) angeordnet ist.

11. Vorrichtung nach Anspruch 10,
**dadurch gekennzeichnet, daß**
die weitere Rolle (9) angetrieben ist, insbesondere mit einer Drehzahl, die bewirkt, daß die Umfangsgeschwindigkeit der weiteren Rolle (9) größer ist als die Vorschubgeschwindigkeit der Packung.

12. Vorrichtung nach Anspruch 10 oder 11,
**dadurch gekennzeichnet, daß**
die weitere Rolle (9) als Bürste ausgebildet ist.

## Claims

1. A device for labeling individual packages, in particular, food packages, with
- a feed unit (1) for horizontally transporting the package,
- a weighing unit (2) that is arranged in the transport path and serves for weighing the package,
- a printing device for printing a label (E) that is removably arranged on a carrier tape, and
- an application unit for applying the printed label (E) onto the underside of the package,
wherein the application unit (3) contains a roller (4) that is driven synchronously with the package during the application of the label (E),
wherein the printed label is removed from the carrier tape and transported to the underside of the package while being carried by part of the outer circumference of the roller,
wherein the labeling point lies at the summit (S) of the roller (4) and the roller is arranged such that the summit (S) of its outer circumference lies in a horizontal extension of the transport direction of the package (P),
and wherein the printing device (5) is arranged underneath the roller (4) such that the label is upwardly transported to the package after it was removed from the carrier tape.

2. The device according to Claim 1, **characterized in that** the printing device (5) consists of a thermal printer.

3. The device according to one of the preceding claims, **characterized in that** the roller (4) can be subjected to a negative pressure

4. The device according to one of the preceding claims, **characterized in that** the outer circumference of the roller (4) contains holes or hole patterns that are adapted to the size of the labels to be applied.

5. The device according to one of the preceding claims, **characterized in that** the roller (4) contains at least one depression that extends along its outer circumference.

6. The device according to one of the preceding claims, **characterized in that** a coating for reducing the adhesion, in particular, a silicone coating, is applied onto at least part of the surface of the roller (4).

7. The device according to one of the preceding claims, **characterized in that** a roller (8) for assisting in the transport of the package is provided between the feed unit (1) and the roller (4).

8. The device according to Claim 7, **characterized in that** the roller (8) is provided with a soft surface coating.

9. The device according to one of the preceding claims, **characterized in that** the printing device is provided with a separating device for removing the label from the carrier tape.

10. The device according to one of the preceding claims, **characterized in that** an auxiliary roller (9) is arranged downstream of the roller (4) on the outlet side.

11. The device according to Claim 10, **characterized in that** the auxiliary roller (9) is driven, in particular, with such a rotational speed that the circumferential speed of the auxiliary roller (9) is faster than the transport speed of the package.

12. The device according to Claim 10 or 11, **characterized in that** the auxiliary roller (9) is realized in the form of a brush.

## Revendications

1. Dispositif d'étiquetage d'emballages individuels, notamment des emballages de denrées alimentaires, comportant
- une unité d'avance (1) pour le transport horizontal de l'emballage,
- une unité de pesage (2) disposée dans le trajet de transport pour la pesée de l'emballage,
- une unité d'impression pour imprimer une étiquette (E) rapportée de façon détachable sur une bande support,
- une unité d'application pour appliquer l'étiquette imprimée (E) sur la face inférieure de l'emballage,
- dans lequel l'unité d'application (3) comporte un cylindre (4) entraîné en synchronisme avec l'emballage pendant le processus d'application de l'étiquette (E),
- dans lequel l'étiquette imprimée et détachée de la bande support peut être amenée sur la face inférieure de l'emballage en étant portée par une partie de la périphérie extérieure du cylindre,
- dans lequel le point d'étiquetage se trouve au point culminant (S) du cylindre (4), et le cylindre est disposé avec le point culminant (S) de sa circonférence extérieure dans le prolongement horizontal de la direction de transport de l'emballage (P), et dans lequel le dispositif d'impression (5) est placé au-dessous du cylindre (4), de sorte que l'étiquette séparée de la bande support peut être transportée par en- dessous sur l'emballage.

2. Dispositif selon la revendication 1, **caractérisé en ce que** le dispositif d'impression (5) est un dispositif d'imprimante thermique.

3. Dispositif selon l'une des revendications précédentes, **caractérisé en ce que** le cylindre (4) est soumis à un vide partiel.

4. Dispositif selon l'une des revendications précédentes, **caractérisé en ce que** le cylindre (4) présente sur sa circonférence extérieure des trous ou des dessins de trous, adaptés à la grandeur de l'étiquette à appliquer.

5. Dispositif selon l'une des revendications précédentes, **caractérisé en ce que** le cylindre (4) comporte au moins une empreinte s'étendant le long de sa circonférence extérieure.

6. Dispositif selon l'une des revendications précédentes, **caractérisé en ce que** la surface du cylindre (4) est revêtue au moins partiellement d'une couche inhibitrice d'adhérence, notamment de silicone.

7. Dispositif selon l'une des revendications précédentes, **caractérisé en ce que**, entre l'unité d'avance (1) et le cylindre (4), il est prévu un rouleau (8) soutenant le transport de l'emballage

8. Dispositif selon la revendication 7, **caractérisé en ce que** le rouleau (8) présente un revêtement de surface mou.

9. Dispositif selon l'une des revendications précédentes, **caractérisé en ce que** le dispositif d'impression comporte un dispositif de séparation séparant l'étiquette du papier porteur.

10. Dispositif selon l'une des revendications précédentes, **caractérisé en ce qu'**un rouleau supplémentaire (9) est disposé derrière le cylindre (4) du côté de la sortie.

11. Dispositif selon la revendication 10, **caractérisé en ce que** le rouleau supplémentaire (9) est entraîné, en particulier avec une vitesse de rotation qui a pour effet que la vitesse périphérique du rouleau supplémentaire (9) est supérieure à la vitesse d'avance de l'emballage.

12. Dispositif selon la revendication 10 ou 11, **caractérisé en ce que** le rouleau supplémentaire (9) est conformé comme une brosse.
